# FASCICULE DE BREVET EUROPEEN

(11) **EP 0 588 737 B1**
(45) Date de publication et mention de la délivrance du brevet: **23.04.1997**
(21) Numéro de dépôt: 93420371.2
(22) Date de dépôt: 17.09.1993
(51) Int. Cl.: B28B 1/32, E04F 21/08

(54) **Dispositif permettant d'assurer l'alimentation continue d'une lance de projection d'un mélange homogène de matières "particulaires" sèches ou humides**
Vorrichtung zum kontinuierlichen Zuführen einer Lanze zum Spritzen einer homogenen Mischung aus Partikeln bestehender trockener oder feuchter Stoffe
Device for securing the continuous feeding of a spraying nozzle with a homogeneous mixture of dry or wet particulate materials

(30) Priorité: 18.09.1992 FR 9211355
(43) Date de publication de la demande: 23.03.1994
(73) Titulaire: LANCY, 33360 Latresne (FR)
(72) Inventeur: BRETONNIERE, Pierre, F-92700 Colombes (FR)
(74) Mandataire: Laurent, Michel

(56) Documents cités:
- DE-A- 2 138 113
- DE-B- 2 143 172
- DE-C- 861 916
- FR-A- 2 567 498
- GB-A- 2 249 591
- US-A- 3 217 069
- US-A- 3 311 065
- CONCRETE vol. 2, no. 9 , Septembre 1968 , LONDON , GB pages 383 - 386 'DESCRIPTIONS OF MOBILE CONCRETE PUMPS'

## Description

La présente invention concerne un dispositif perfectionné permettant d'assurer l'alimentation continue d'un ensemble de projection (ou lance) d'un mélange de matières particulaires, sèches ou humides, telles que notamment la projection de béton.

Dans la suite de la description, l'invention sera décrite pour une telle application (projection de béton), mais il est évident que cela n'est pas limitatif et que l'invention pourrait être utilisée dans tous les domaines où se posent des problèmes similaires.

Diverses techniques sont utilisées à ce jour pour réaliser la projection de béton. D'une manière générale, ces techniques se divisent en deux familles, à savoir la technique dite par "voie sèche" et celle dite par "voie mouillée".

Dans tous les cas, la projection du béton est toujours réalisée en transportant dans un tuyau un mélange de ciment et de granulats et en les projetant sur une paroi à l'aide d'air comprimé.

La distinction entre les grandes techniques de projection utilisées est déterminée par la position du point d'introduction de l'eau dans la suite d'opérations : malaxage → transport → projection.

Dans la technique dite "projection par voie sèche", le mélange de matériau est donc sec, à l'humidité du sable près, pendant son transport dans le tuyau d'alimentation.

Dans l'autre technique dite "de projection", l'eau est ajoutée au mélange au moment du malaxage. Le béton, normalement gâché comme s'il était destiné à être coulé, est ensuite introduit dans la machine chargée de le propulser dans le tuyau.

Pendant le trajet machine-lance, le mélange est donc mouillé et, pour cette raison, cette technique est désignée par l'expression "projection par voie mouillée".

Pour réaliser la projection du mélange, les deux techniques font appel à l'air comprimé. Dans la projection par voie sèche, l'air comprimé est toujours introduit à l'intérieur de la machine où est réalisé le mélange de matériau qui est donc transporté à grande vitesse dans un flot d'air.

Dans la technique "voie mouillée", outre la solution selon laquelle l'air comprimé est introduit exclusivement au niveau de la lance, on utilise également une technique similaire à celle dite par voie sèche selon laquelle l'air comprimé est introduit à l'intérieur de la machine où est réalisé le mélange. L'air comprimé se détendant, il propulse, en l'accompagnant, le mélange mouillé dans la conduite d'alimentation de la lance. Dans cette méthode, une addition d'air comprimé peut également être faite à la lance pour augmenter la force de projection.

D'autres solutions tel que cela ressort notamment du brevet GB-A-2 249 591 et du DE-A-2 138 113, ont également été proposés pour assurer la distribution de produits pompables ou mouillés en faisant appel à un phénomène de poussée mécanique, mais en aucun cas, les solutions proposées dans ces documents ne peuvent être appliquées pour assurer la distribution de produits secs.

La présente invention vise plus particulièrement un perfectionnement apporté aux installations mettant en oeuvre la technique dite par "voie sèche", et elle sera décrite pour cette application, mais elle pourrait également être mise en oeuvre pour les techniques de projection dites par "voie mouillée à flux dilué".

Comme cela ressort de la figure 1 annexée, dans la technique de projection par voie sèche, le mélange de ciment, de gravillons ou de sable (non additionnés d'eau), malaxé de manière traditionnelle mais à "sec", est introduit dans une machine désignée par la référence générale (1), dont le rôle est de le propulser avec un débit contrôlé et régulier dans la conduite de transport (2). L'air comprimé circulant à grande vitesse dans la conduite, joue le rôle de véhicule ; il enrobe, entraîne et accompagne tous les éléments du mélange jusqu'à la lance (3).

D'une manière générale, les machines (1) utilisées en voie sèche comprennent :
- une trémie de chargement (4) ;
- une arrivé d'air comprimé (5) ;
- un dispositif (6) destiné à assurer un fonctionnement continu (sas ou barillet) et comportant un système de réglage du débit de sortie du mélange (roue à poches, vis sans fin, barillet) ;
- un moteur (7) actionnant le système de réglage du débit (qui est en même temps le dispositif de fonctionnement continu pour les machines à rotor) ;
- une buse (8) de sortie raccordée à la conduite de transport.

Toutes les machines (6) d'alimentation du mélange de matière utilisées à ce jour, présentent un certain nombre d'inconvénients.

Dans les machines à sas qui sont essentiellement constituées de deux chambres superposées, le débit est limité et le nettoyage difficile à réaliser. De plus, de telles machines sont d'une grande complexité et nécessitent du personnel très qualifié.

Les machines à rotor sont technologiquement plus simples, mais présentent l'inconvénient d'être soumises à des phénomènes d'abrasion entraînant une usure rapide des pièces élémentaires.

Par ailleurs, dans toutes les solutions proposées à ce jour, lors du remplissage, il faut créer une décompression entraînant un échappement d'air.

Or on a trouvé, et c'est ce qui fait l'objet de la présente invention, un dispositif de conception simple qui permet de résoudre ces problèmes.

D'une manière générale, l'invention concerne donc un dispositif permettant d'assurer le transport pneumatique et l'alimentation en continu d'un ensemble de projection de béton (ou matériau similaire), destiné à être disposé en dessous de la trémie d'alimentation d'une installation de projection et servant à alimenter la lance proprement dite, ledit dispositif comprenant :
- un conduit de raccordement souple reliant la sortie de la trémie d'alimentation à l'entrée du conduit de transport proprement dit amenant le mélange à la lance de projection, ledit conduit prenant appui contre une surface fixe ;
- un ensemble mobile déplacé dans la direction où l'on souhaite évacuer le produit et qui est muni de protubérances (rouleaux, galets..) destinées à venir écraser le tube de façon étanche ;
caractérisé en ce que :
- l'ensemble mobile a une structure telle que, lorsque l'ensemble mobile se déplace, l'air contenu dans ledit conduit de raccordement soit chassé par l'avant et crée une aspiration à l'arrière permettant au produit d'entrer dans ledit conduit de raccordement;
- un élément de compression, disposé en aval de la trémie d'alimentation et permettant, lorsque l'ensemble mobile se déplace et libère l'écrasement du conduit de raccordement, d'éviter le refoulement vers la trémie lorsque l'air comprimé chasse le produit vers l'arrivé d'air de transport et de réguler l'alimentation dudit produit à l'intérieur du conduit de transport.

Selon une forme de réalisation préférentielle conforme à l'invention :
- le conduit de raccordement souple reliant la sortie de la trémie d'alimentation à l'entrée du conduit de transport proprement dit amenant le mélange à la lance de projection, comporte deux extrémités droites formant un angle de 90° et reliées entre elles par une zone courbe ;
- l'ensemble mobile est constitué par un rotor ou plateau, entraîné en rotation, et qui est muni de deux protubérances (ou rouleaux) d'écrasement diamétralement opposés.

Bien entendu, l'invention n'est pas limitée à une telle forme de réalisation et il pourrait être envisagé d'avoir un ensemble mobile se présentant sous la forme d'une chaîne sans fin comportant par exemple trois protubérances permettant de venir écraser le conduit selon une fréquence déterminée.

L'invention et les avantages qu'elle apporte seront cependant mieux compris grâce à l'exemple de réalisation donné ci-après à titre indicatif mais non limitatif, et qui est illustré par les figures annexées dans lesquelles :
- la figure 1 illustre, comme vu précédemment, la structure générale d'une installation de projection de ciment ;
- la figure 2 illustre de manière schématique, vue de côté, l'ensemble d'un dispositif d'alimentation conforme à l'invention ;
- les figures 3 à 10 illustrent le cycle de fonctionnement d'un dispositif d'alimentation réalisé conformément à l'invention.

Si l'on se reporte à la figure 2 annexée, l'invention porte donc sur l'ensemble désigné par la référence générale (6) et qui sert à assurer l'alimentation en continu, à partir d'une trémie d'alimentation (4) d'une lance de projection disposée à l'extrémité d'un conduit de transport (2). Conformément à l'invention, un tel ensemble (6) est constitué essentiellement par un conduit de raccordement souple (9) (tuyau en caoutchouc notamment), raccordé par ses extrémités (10) et (11) à la base de la trémie (4) et à l'entrée (13) du tube de transport. L'amenée d'air à l'intérieur de la conduite de transport (2) est réalisée par l'intermédiaire d'une arrivée (12) disposée immédiatement dans la zone de raccordement entre le conduit souple (9) et la conduite de transport (12). Cette conduite d'arrivée d'air est alimentée en permanence. Le conduit de raccordement souple (9) qui relie la sortie de la trémie d'alimentation (4) à l'entrée du conduit de transport proprement dit (2), présente deux portions droites (15,16) formant entre elles un angle de 90° et reliées entre elles par une zone courbe (17). Ce conduit prend appui contre une surface fixe ou support (18). Une seconde arrivée d'air (25) qui peut être alimentée par intermittence, est prévue dans la portion droite (15) raccordée à la trémie d'alimentation (4).

Conformément à l'invention, un rotor ou plateau (19) monté sur un axe permettant de l'entraîner en rotation, est disposé en regard de la surface d'appui fixe (15), de telle sorte que sa périphérie vienne tangenter avec la surface libre de la conduite de transfert (9). Ce plateau rotor (19) comporte en surface deux protubérances (20,21) constituées par exemple par deux rouleaux et qui sont disposées diamétralement opposées. Ces protubérances (20,21) permettent d'écraser le tube de transfert (9) de façon étanche et ce, de telle sorte que l'air contenu dans ledit tube soit chassé vers l'avant et crée une aspiration à l'arrière, permettant au produit d'entrer dans le tube. Par ailleurs, l'ensemble conforme à l'invention comporte également un élément de compression (22) disposé immédiatement en aval de la trémie d'alimentation (4) et permettant, lorsque le plateau (19) tourne, et au moment où on libère l'écrasement du tube (9), d'éviter le refoulement vers la trémie lorsque l'air comprimé chasse le produit vers l'arrivée de l'air de transport (12).

Dans une telle installation, la variation de débit s'obtient par simple variation de la vitesse de rotation du disque ou rotor (19) et réglage de la trappe d'alimentation conventionnelle (23) que comporte la trémie (4).

Le fonctionnement d'une telle installation ressort des figures 3 à 10 qui illustrent un cycle complet. En cours de fonctionnement, l'arrivée d'air en (12) est, comme dit précédemment, permanente, et de plus, le tube au départ du cycle côté trémie (4) est ouvert.

Au début du cycle (figure 3), l'air provenant de l'alimentation (25) est fermé. La protubérance (ou rouleaux) (20) vient comprimer le tube (9) et assurent ainsi l'étanchéité.

Au cours de la rotation du disque ou plateau (19) (figures 2,3 et 4), la protubérance ou rouleau (20) chasse l'air devant lui, créant le vide dans le tube (9) à l'arrière. Par suite, le produit tombe dans le tube par aspiration et gravité.

La protubérance (20) arrivant dans la position représentée à la figure 7, l'ensemble (22) provoque la fermeture du tube côté trémie (4) par pincement. On stoppe donc l'approvisionnement en produit à l'intérieur du tube. L'arrivée d'air (25) s'ouvre.

Le disque (19) poursuivant sa rotation, le rouleau (20) dégage la compression du tube. Le produit est donc chassé par l'air provenant de l'arrivée d'air (25) vers la conduite de transport où il est repris par l'arrivée d'air permanente (12).

Le tube se vide (figure 10) et le second rouleau (21) commence sa compression et le cycle recommence.

Un tel ensemble de projection particulièrement simple, permet non seulement d'obtenir une alimentation en continu, mais également élimine les risques d'usure et évite toute formation de poussière par l'impossibilité de fuites et l'absence de décompression.

## Revendications

1. Dispositif (6) permettant d'assurer le transport pneumatique et l'alimentation en continu d'un ensemble de projection de béton (ou matériau similaire), destiné à être disposé en dessous de la trémie d'alimentation (4) d'une installation de projection et servant à alimenter la lance proprement dite, ledit dispositif comprenant :
- un conduit de raccordement souple (9) reliant la sortie de la trémie d'alimentation (4) à l'entrée du conduit de transport (2) proprement dit amenant le mélange à la lance de projection, ledit conduit prenant appui contre une surface fixe (18) ;
- un ensemble mobile (19) déplacé dans la direction où l'on souhaite évacuer le produit et qui est muni de protubérances (rouleaux, galets..) (20,21) destinées à venir écraser le tube (9) de façon étanche,
**caractérisé** en ce que :
- l'ensemble mobile (19) a une structure telle que, lorsque l'ensemble mobile se déplace, l'air contenu dans ledit conduit de raccordement (9) soit chassé par l'avant et crée une aspiration à l'arrière permettant au produit d'entrer dans ledit conduit de raccordement (9) ;
- un élément de compression (22), disposé en aval de la trémie d'alimentation (4) permet, lorsque l'ensemble mobile se déplace et libère l'écrasement du conduit de raccordement (9), d'éviter le refoulement vers la trémie (4) lorsque l'air comprimé chasse le produit vers l'arrivée d'air de transport et de réguler l'alimentation dudit produit à l'intérieur du conduit de transport (2).

2. Dispositif selon la revendication 1, caractérisé en ce que :
- le conduit de raccordement souple (9) comporte deux extrémités droites (15,16) formant un angle de 90° et reliées entre elles par une zone courbe (17) ;
- l'ensemble mobile est constitué par un rotor ou plateau (19) entraîné en rotation et muni de deux protubérances ou rouleaux (20,21) d'écrasement diamétralement opposés.

3. Dispositif selon la revendication 1, caractérisé en ce que le conduit de raccordement souple (9) est rectiligne et que l'ensemble mobile est constitué par une chaine sans fin munie de protubérances d'écrasement sur sa longueur.

## Claims

1. Device for securing pneumatic transport to, and continuous feeding of, a spraying assembly for concrete (or similar material) intended to be arranged beneath the supply hopper (4) of a spraying installation, and serving to feed the lance proper, said device comprising:
- a flexible connector conduit (9) connecting the transport conduit (2) proper, which brings the mixture to the spraying lance, said conduit being supported against a fixed surface (18);
- a mobile assembly (19) shifted in the direction in which it is desired to expel the product, and which is fitted with projections (rollers, cylinders..) (20, 21), intended to compress the tube (9) in a sealed manner.
characterised in that :
- the mobile assembly (19) is so constructed that, when the mobile assembly shifts, the air contained in said connector conduit (9) is driven forwards and creates a suction at the rear, enabling the product to enter said connector conduit (9);
- a compressing member (22), disposed downstream of the supply hopper (4), when the mobile assembly shifts and releases the compression on the connector conduit (9), enables rearward compression towards the supply hopper (4) to be avoided when the compressed air expels the product towards the transport air inlet, and enables regulation of the supply of said product inside the transport conduit (2).

2. Device according to claim 1, characterised in that :
- the flexible connector conduit (9) comprises two straight ends (15, 16) forming an angle of 90°, and interconnected by a curved zone;
- the mobile assembly comprises a rotor or plate (19) which is caused to rotate, and is fitted with two compressive diametrically opposed projections or rollers (20, 21).

3. Device according to claim 1, characterised in that the flexible connector conduit (9) is rectilinear, and in that the mobile assembly comprises an endless chain provided with compressive projections over its length.

## Patentansprüche

1. Vorrichtung (6) zum Aufrechterhalten des pneumatischen Förderns und zum kontinuierlichen Versorgen einer Anordnung zum Spritzen von Beton (oder eines ähnlichen Materials), die unterhalb des Beschickungstrichters (4) einer Spritzeinrichtung anordenbar ist und zum Versorgen des Spritzrohres (3) dient, wobei die Vorrichtung (6) umfaßt:
- eine verformbare Verbindungsleitung (9), die den Ausgang des Beschickungstrichters (4) mit dem Eingang der Förderleitung (2) verbindet und die Mischung dem Spritzrohr (3) zuführt, wobei die Leitung (9) sich gegen eine feste Oberfläche (18) abstützt;
- eine bewegliche Anordnung (19), die in der Richtung, in der das Produkt entleert werden soll, verfahrbar ist, und die mit Vorsprüngen (Rollen, Walzen...)(20, 21) versehen ist, mit denen das Rohr (9) dicht zusammengequetscht werden kann,
dadurch gekennzeichnet, daß:
- die bewegliche Anordnung (19) eine solche Struktur aufweist, daß dann, wenn die bewegliche Anordnung (19) verfahren wird, die in der Verbindungsleitung (9) enthaltene Luft nach vorne getrieben wird und hinter sich einen Saugeffekt bewirkt, durch den das Produkt in die Verbindungsleitung (9) eintritt;
- ein stromabwärts des Beschickungstrichters (4) angeordnetes Kompressionselement (22) dann, wenn die bewegliche Anordnung (19) verfahren wird und die Zusammenquetschung der Verbindungsleitung (9) freigibt, bewirkt, daß ein Rückstrom in Richtung auf den Trichter (4) verhindert wird, wenn die Druckluft das Produkt zum Einlaß der Transportluft treibt, und daß die Versorgung des Produkts im Inneren der Transportleitung (2) reguliert wird.

2. Vorrichtung nach Anspruch 1, dadurch gekennzeichnet, daß:
- die verformbare Verbindungsleitung (9) zwei gerade Endstücke (15, 16) umfaßt, die einen Winkel von 90° bilden und miteinander über ein Bogenstück (17) verbunden sind;
- die bewegliche Anordnung (6) durch einen Rotor oder eine Scheibe (19) gebildet wird, der in Drehrichtung angetrieben wird und mit zwei Vorsprüngen oder Quetschrollen (20, 21) bestückt ist, die einander diametral gegenüberliegen.

3. Vorrichtung nach Anspruch 1, dadurch gekennzeichnet, daß die verformbare Verbindungsleitung gerade ist, und daß die bewegliche Einheit durch eine endlose Kette gebildet wird, die über ihre Länge mit Quetsch-Vorsprüngen versehen ist.
